# EUROPÄISCHE PATENTANMELDUNG

(11) **EP 0 327 716 A1**
(43) Veröffentlichungstag der Anmeldung: **16.08.1989**
(21) Anmeldenummer: 88121281.5
(22) Anmeldetag: 20.12.1988
(51) Int. Cl.: D06F 39/02

(54) **Dosierspeicher zur Aufnahme und Abgabe einer Wäschebehandlungsflüssigkeit**

(30) Priorität: 12.02.1988 DE 8801837 U
(71) Anmelder: Henkel Kommanditgesellschaft auf Aktien, 40191 Düsseldorf (DE)
(72) Erfinder: Bücheler, Herbert, D-4006 Erkrath 2 (DE); Janschuk, Theo, D-4000 Düsseldorf 12 (DE); Jobs, Jörn, D-4060 Viersen 12 (DE); Kardorff, Peter, D-4000 Düsseldorf 13 (DE); Künzel, Werner, D-4018 Langenfeld (DE); Günther, Peter, D-4040 Neuss-Gnadental (DE); Konkel, Siegfried, D-4000 Düsseldorf 13 (DE); Wünsche, Dirk, D-4047 Dormagen 1 (DE); Sameisky, Reinhard, D-7819 Denzlingen (DE); Weber, Rudolf, D-4000 Düsseldorf 13 (DE)
(74) Vertreter: Müller, Enno, Dipl.-Ing.

(57) **Zusammenfassung**

Die Erfindung betrifft einen Dosierspeicher zur Aufnahme und Abgabe einer Wäschebehandlungsflüssigkeit in einer Waschmaschine oder dergleichen, mit einer Einfüllöffnung und mindestens einer gegebenenfalls mit der Einfüllöffnung zusammenfallenden, zur Abgabe der Wäschebehandlungsflüssigkeit dienenden Öffnung, wobei der Dosierspeicher elastisch verformbar ist. Um einen verbesserten und insbesondere gebrauchsvorteilhafteren Dosierspeicher zu erhalten, wird vorgeschlagen, daß der Dosierspeicher (1) durch eine zumindest teilweise faltenbalgartige Gestaltung in hierdurch vorgebbarer bevorzugter Gestaltänderung und Volumenreduzierung pumpenartig rückstellfähig komprimierbar ist und daß die Öffnung (2) in einem durch die Faltung im wesentlichen unbeeinflußbaren Wandungsbereich des Dosierspeichers ausgebildet ist.

## Beschreibung

Die Erfindung betrifft einen Dosierspeicher nach den Merkmalen des Oberbegriffes des Anspruches 1.

Ein bekannter Dosierspeicher (vergl. US-PS 2 941 309) ist als Kugelbehältnis aus weichem Kunststoff gefertigt. In dem oberen Bereich des Dosierspeichers sind kleine Löcher und Schlitze vorgesehen, durch welche die Wäschebehandlungsflüssigkeit austreten kann. Es soll der Effekt genutzt werden, daß bei einer Verformung der Kugel durch Eindrücken oder dergleichen die Schlitze aufklaffen und eine Öffnung bilden. In dem Deckel des Dosierspeichers befindet sich desweiteren eine Lüftungsöffnung, um austretende Flüssigkeit durch Luft zu ersetzen. Wenn durch die kleinen Öffnungen und Schlitze die Wäschebehandlungsflüssigkeit aufgrund einer Deformation des Dosierspeichers austritt, bei dem bekannten Dosierspeicher handelt es sich hierbei um Wasser zur Befeuchtung von Wäsche in einem Trockner soll durch die Lüftungsöffnung das Wasser ersetzende Luft in das Innere des Dosierspeichers eindringen können.

Dieser bekannte Dosierspeicher ist noch nicht in jeder Hinsicht zufriedenstellend. Aufgrund der ebenmäßigen Kugelgestalt kann trotz des verwendeten elastischen Kunststoffes eine solche Eindrückung in einer Maschine, in welche der Dosierspeicher eingegeben wird, erfolgen, daß sich die Wan dung des Dosierspeichers nicht mehr zu der Kugelgestalt zurückstellt. Hierdurch kann etwa der Effekt auftreten, daß nicht die gesamte Wäschebehandlungsflüssigkeit aus dem Dosierspeicher in der gewünschten Weise austritt. Weiter können sich auch durch ein derart starkes Eindrücken des Dosierspeichers, daß eine Rückstellung nicht oder nicht sofort erfolgt, relativ scharfe Kanten ausformen, welche für die in der Maschine befindliche Wäsche nachteilig sind.

Der Erfindung stellt sich die Aufgabe, den bekannten Dosierspeicher zu verbessern und gebrauchsvorteilhafter auszubilden.

Diese Aufgabe ist bei dem im Anspruch 1 angegebenen Dosierspeicher gelöst.

Die erfindungsgemäße faltenbalgartig Gestaltung ergibt eine vorbestimmte Eindrückebene, oder gegebenenfalls mehrere vorbestimmte Eindrückebenen. Gleichzeitig ergibt sich in Querrichtung zu einer Ein- oder Ausfaltung des Dosierspeichers eine strukturelle Verstärkung, was den gewünschten Effekt der vorgegebenen Faltungsebene noch verstärkt. Von Bedeutung ist auch, daß durch die faltenbalgartige Gestaltung eine -bei entsprechend rückstellfähigem Material- pumpenartige Komprimierung des Dosierspeichers sich einstellt.

Die Wäschebehandlungsflüssigkeit wird bei einem Komprimierungsvorgang mit Druck aus dem Dosierspeicher ausgetrieben. Bei dem weiteren Rückstellungsvorgang saugt der Dosierspeicher, soweit er sich im Wasser befindet, Wasser ein. Die Wäschebehandlungsflüssigkeit im Inneren des Dosierspeichers wird verdünnt und bei einem nachfolgenden Komprimierungsvorgang erfolgt wiederum sogleich eine Ausgabe von Wäschebehandlungsflüssigkeit. Darüber hinaus ist von Bedeutung, daß die Öffnung, durch welche die Wäschebehandlungsflüssigkeit bei einem Komprimierungsvorgang austritt und auch gegebenenfalls Wasser oder Lauge von dem Dosierspeicher bei dem Rückstel lungsvorgang eingesaugt wird, sich in einem durch die Faltung im wesentlichen unbeeinflußbaren Wandungsbereich des Dosierspeichers befindet. Der Öffnungsquerschnitt der Öffnung ist so praktisch von dem Komprimierungsvorgang des Dosierspeichers nicht beeinflußbar. Es kann nicht zu einem Zuquetschen der Öffnung etwa bei einem übermäßigen Komprimieren kommen. Es ist weiterhin bevorzugt vorgesehen, daß der Dosierspeicher deckelverschließbar ist und der Deckel versteifend in dem durch die Faltung unbeeinflußten Wandungsbereich angeordnet ist. Hierdurch ergibt sich eine vorteilhafte Unterstützung des vorerwähnten Effektes. Darüber hinaus ergibt sich auch eine Unterstützung der Komprimierung in der bevorzugten Richtung. Es ist auch von Bedeutung, daß durch die Anordnung des Deckels in einem unbeeinflußten Wandungsbereich eine Spaltbildung zwischen dem Deckel und dem Deckelsitz, etwa durch entsprechende Beanspruchung des Wandungsbereichs, nicht auftreten kann. Der Deckel selbst kann allerdings im Sinne einer Austrittsöffnung gelocht sein.

Gemäß einer weiteren bevorzugten Ausgestaltung ist vorgesehen, daß der Deckel zur Schaffung der Öffnung durch eine im Inneren des Dosierspenders angeordnetes Öffnungselement bei einem Komprimierungsvorgang öffenbar ist. Diese Ausgestaltung ermöglicht einen anfänglich vollkommen geschlossenen Dosierbehälter, welcher sich erst nach Beginn des Wäschebehandlungsvorganges, etwa nach Beginn eines Waschvorganges, öffnet. Die zuverlässige Öffnung des Dosierspeichers wird kombinativ durch die faltenbalgartige Gestaltung ermöglicht, welche durch die bevorzugte Komprimierungsrichtung die Anordnung und zuverlässige Funktion eines Öffnungselementes ermöglicht. Ein solches Öffnungselement kann beispielsweise ein Öffnungsdorn sein, welcher sich in einem Bodenbereich des Dosierspeichers befindet, der dem Deckelbereich gegenüberliegt. Der Öffnungsdorn erstreckt sich zweckmäßigerweise im wesentlichen parallel zur Komprimierungsrichtung. Der Öffnungsdorn stellt auch unter ungünstigen Verhältnissen sicher, daß der Dosierspeicher sich nicht mehr ver schließen kann. Bei jedem Komprimierungsvorgang rückt der Öffnungsdorn jeweils soweit vor, wie entsprechend in der konkreten Gestaltung für eine Öffnung des Dosierspeichers erforderlich ist.

Hinsichtlich der äußeren Gestaltung des Dosierspeichers ist nach einer ersten bevorzugten Ausführungsform vorgesehen, daß der Dosierspeicher im Querschnitt im wesentlichen kugelartig ausgebildet ist und daß in einem eine Halbschale entsprechenden Bereich des Dosierspeichers Faltungen ausgebildet sind, welche den Deckel in einer Draufsicht im wesentlichen kreisförmig umgeben. Bei insgesamt wäscheschonender Gestaltung ergibt sich ein großes Komprimierungsvolumen, bei gleichzeitig, wie vorstehend, erläutert, vorteilhafter Anordnung des Deckels in einem durch die Faltung unbeeinflußten Wandungsbereich. Gemäß einer weiteren Ausgestaltung sind die Faltungen in der oberen, den Deckel aufnehmenden Halbschale ausgebildet.

Eine alternative Ausführungsform sieht vor, daß der Dosierspeicher langgestreckt geformt ist und durch entsprechende faltenbalgartige Gestaltung quer zu seiner Längserstreckung komprimierbar ist. In einfacher Gestaltung kann der Dosierspeicher hierbei etwa die Form einer Tube haben. Im einzelnen ist die Gestaltung so getroffen, daß der Dosierspeicher in der Draufsicht im wesentlichen rechteckig und/oder vielekkig ist und in der Seitenansicht als im wesentlichen dreiecksförmiger Körper gestaltet ist, wobei die Basis des Dreiecks durch den mit als Öffnungen dienenden Bohrungen versehenen Deckel gebildet ist. Hinsichtlich des Deckels bieten sich verschiedene Ausführungsformen an. Gemäß einer Ausführungsform kann der Deckel im Grundriß im wesentlichen kreisförmig gestaltet sein. In Kombination mit der tubenförmigen Gestaltung des Dosierspeichers ergibt sich hiermit -unterstützt- durch den Deckel eine vorteilhafte Rückstellfähigkeit. Weiterhin kann vorgesehen sein, daß der Deckel im Querschnitt auch in seiner äußeren vertikalen Kontur im wesentlichen halbkreisförmig ausgebildet ist. Im übrigen kann der Deckel auch keilförmig zulaufend ausgebildet sein. Am Ende kann der Deckel verschlossen sein. Hierbei ist die Kontur angesprochen, die sich etwa bei einem mittleren Querschnitt durch den Deckel in einer zu der Komprimierungsebene etwa senkrechten Ebene ergibt.

In weiterer alternativer Form kann der Dosierspeicher bei wie weiter oben beschriebener langgestreckter Ausbildung auch eine einwärts gerichtete Längsfalte aufweisen, was nicht nur einer Volumenvergrößerung, sondern auch einen größeren Komprimierungshub bei gleichwohl kompakter Gestalt ermöglicht.

Die Öffnung oder auch die Öffnungen, durch welche die Wäschebehandlungsflüssigkeit bei einem Komprimierungsvorgang austritt und etwa bei einem nachfolgenden Rückstellvorgang Wasser oder Lauge in den Dosierspeicher eingesaugt wird, kann zunächst als ständig offene Öffnung ausgebildet sein. Darüber hinaus kann aber auch vorgesehen sein, daß in dieser Öffnung ein oder mehrere Flatterventile angeordnet sind. Das Ventil kann etwa derart ausgestaltet sein, daß bei einem Pumpvorgang ein rasches Ausgeben der Wäschebehandlungsflüssigkeit erfolgt, jedoch die Rückstellung verzögert erfolgt. Hierdurch läßt sich erreichen, daß nur in gewissen zeitlichen Abständen einen maximale Komprimierung des Dosierspeichers mit entsprechender Ausgabe von Wäschebehandlungsflüssigkeit erfolgt.

Eine weitere alternative Gestaltung des Dosierspeichers ist gekennzeichnet durch eine Vielzahl von Faltungen und einer im wesentlichen zylinderartigen Form des Dosierspeichers. Diese Gestaltung erbringt einen sehr großen möglichen Komprimierungshub. Hinsichtlich des Deckels können die vorbeschriebenen Formen mit einer derartigen Gestaltung ohne weiteres kombiniert werden.

Eine weitere besondere Gestaltung des Dosierspeichers sieht vor, daß dieser aus zwei im Grundriß im wesentlichen kreisscheibenförmigen, flächig übereinander angeordneten Hohlkörpern gebildet ist und daß eine umlaufende, einwärts gerichtete Faltung der Berührungsebene der Hohlkörper ausgebildet ist. Ein solcher Dosierspeicher verbindet mit relativ großer Stabilität außerhalb seiner Komprimierungsebene ein großes Fassungsvermögen bei sehr großem möglichen Komprimierungshub, bezogen auf die Abmessungen in Komprimierungsrichtung. In Ausgestaltung dieses Dosierspeichers, jedoch bei möglicher Kombinierung auch mit Dosierspeichern der weiter vorne beschreibenen Arten, ist vorgesehen, daß die Öffnung seitlich zu dem Deckel ausgebildet ist. Der Deckel selbst ist nicht mit der Funktion der Öffnung ausgestattet, was eine entsprechende steife Formung des Deckels ermöglicht, oder auch eine entsprechende Materialreduzierung ermöglicht. Es ist weiterhin bevorzugt, eine solche Austrittsöffnung gegenüber einer Deckelaußenfläche bzw. einen umgebenden Außenwandbereich des Dosierspeichers versenkt anzuordnen. Die austretende Wäschebehandlungsflüssigkeit kommt dabei, soweit sich der Dosierspeicher bereits im Wasser oder in der Lauge befindet, nicht unmittelbar in hoher Konzentration mit Wäschestücken in Berührung. Auch kann die Öffnung nicht durch ein Wäschestück zugesetzt werden bzw. jedenfalls der Austritt etwa der Wäschebehandlungsflüssigkeit durch ein den Dosierspeicher umschlingendes Wäschestück behindert werden. Gleichwohl kann es von Interesse sein, den Austritt der Wäschebehandlungsflüssigkeit und auch, wie schon weiter oben im Hinblick auf eine andere Ausgestaltung erwähnt, die Rückstellung des Dosierspeichers nach einem Pumpvorgang zeitlich verzögert zu gestalten. Hierzu ist eine Ausgestaltung vorteilhaft, bei welcher in dem Strömungsquerschnitt der Öffnung ein den Durchfluß erschwerendes Element angeordnet ist. Es kann sich etwa um ein angepaßtes Schwammteil handeln. Das Schwammteil führt auch zu dem besonderen Vorteil, daß die Wäschebehandlungsflüssigkeit fein und gleichmäßig verteilt aus dem Dosierspeicher austritt. Der Deckel, der sich mittig zu der Öffnung befindet, ist bevorzugt von einer stutzenartigen, die Öffnung überragenden Halterung aufnehmbar. Eine weitere, besondere Lehre der Erfindung betrifft die Ausnutzung einer wellenförmigen Gestaltung des Dosierspeichers zur Erzielung eines Waschbretteffektes. Es hat sich herausgestellt, daß die faltenbalgartige Gestaltung nicht nur zur Erzielung eines Pumpeffektes vorteilhaft ist, sondern sich bei einer derartigen Ausgestaltung auch noch eine beachtliche Steigerung des Wascheffektes ergibt. Im Hinblick darauf kann es sich empfehlen, den Dosierspeicher auch faltenbalgartig auszugestalten bei realtiv steifer Wandung, ohne daß also ein Pumpeffekt sich einstellt. Es kann sich auch empfehlen, nur Bereiche der faltenbalgartigen Gestaltung derart weich zu formen, daß eine pumpende Komprimierung möglich ist, einen weiteren Bereich jedoch mit relative steifer Wandstruktur vorzusehen.

Nachstehend ist die Erfindung weiter im einzelnen anhand der beigefügten Zeichnung, welche jedoch lediglich Ausführungsbeispiele darstellt, erläutert. Im einzelnen zeigt hierbei:
Fig. 1 einen Dosierspeicher in Kugelform mit faltenbalgartiger Gestaltung, in der Seitenansicht,
Fig. 2 den Gegenstand gemäß Fig. 1 in der Draufsicht,
Fig. 3 einen Dosierspeicher in kugelförmiger Gestalt mit einem Öffnungsdorn, im Querschnitt im geschlossenen Zustand,
Fig. 4 den Gegenstand gemäß Fig. 3 im geöffneten Zustand;
Fig. 5 einen Dosierspeicher in langgestreckter Gestalt, mit seitlicher Längsfalte, in der Seitenansicht,
Fig. 6 den Gegenstand gemäß Fig. 5 im Querschnitt,
Fig. 7 einen Dosierspeicher in tubenartiger Gestalt, in der Seitenansicht;
Fig. 8 den Gegenstand gemäß Fig. 7 in einer weiteren Seitenansicht;
Fig. 9 einen langgestreckten Dosierspeicher in im wesentlichen rechteckiger Grundgestalt, in der Draufsicht;
Fig. 10 den Gegenstand gemäß Fig. 9 in einer Schnittdarstellung;
Fig. 11 einen Dosierspeicher in im wesentlichen zylindrischer Gestalt, in Seitenansicht;
Fig. 12 den Gegenstand gemäß Fig. 11, geschnitten in der Ebene XII-XII;
Fig. 13 einen Dosierspeicher aus kreisscheibenförmigen, übereinander angeordneten Hohlkörpern gebildet, in perspektivischer Ansicht und Überkopfstellung;
Fig. 14 eine vergrößerte Darstellung des Deckelbereiches des Dosierspeichers gemäß Fig. 13.

Dargestellt und beschrieben sind Dosierspeicher 1, die durch eine faltenbalgartige Gestaltung in bevorzugter Gestalt Änderungen und Volumenreduzierung pumpenartig rückstellfähig komprimierbar sind. Die Öffnungen 2 zum Austritt der Wäschebehandlungsflüssigkeit bzw. zur Einsaugung von Luft und/oder Lauge sind in einem von der Faltung im wesentlichen umbeeinflußbaren Wandungsbereich des Dosierspeichers 1 ausgebildet.

Der Dosierspeicher 1 gemäß Fig. 1 weist eine im wesentlichen kugelförmige äußere Gestalt auf. Die Austrittsöffnungen 2 sind in einem oberen, deckelartigen Bereich ausgebildet, wobei jedoch bei dieser Ausführungsform nicht notwendig ein abnehmbarer Deckel vorgesehen ist. Der obere Bereich, in welchem die Öffnungen 2 ausgebildet sind, sowie auch der symmetrisch dazu gegenüberliegend ausgebildet Bodenbereich 3 sind frei von Faltungen 4. In übrigen sind die Faltungen 4 bei dieser Ausführungsform über die gesamte Kugelgestalt ausgebildet. Die Falteinkerbungen 5 verlaufen parallel zueinander und im wesentlichen senkrecht zu einer den oberen und den unteren Bereiche des Dosierspenders 1 mittig durchsetzenden Achse. Ein Dosierspender gemäß Fig. 1 bzw. Fig. 2 ist mit einem großen Pumpenhub verformbar.

Bei der Ausgestaltung gemäß Fig. 3 bzw. Fig. 4 ist ein im Bodenbereich 3 des Dosierspenders angeordneter Öffnungsdorn 6 vorgesehen, welcher den Deckel 7 bei einer Pumpbewegung aufstößt. Die Faltungen 4 sind bei dieser Ausführungsform lediglich in der oberen Halbkugel des Dosierspenders 1 vorgesehen. Es ergibt sich eine größere Stabilität der unteren Halbkugel und damit eine zuverlässige Ausrichtung des Öffnungsdornes 6 auf den Deckel 7. Der Deckel 7 ist nach außen öffenbar und befindet sich im Öffnungszustand außerhalb des Dosierspeichers 1, jedoch ständig verbunden mit diesem über eine Verbindungslasche 20.

Bei der Ausführungsform gemäß Fig. 5 ist der Dosierspender 1 als langegestrecktes, flaschenartiges Behältnis geformt, welches bei der Darstellung gemäß Fig. 5 seitliche Längsfalten 21 aufweist. Die Längsfalten 21 enden mit Abstand vor dem Deckel 7 bzw. dem Boden 3. Der Deckel 7 ist bei dieser Ausführungsform im Grundriß im wesentlichen kreisförmig gestaltet und in einem Querschnitt in der Komprimierungsebene in wesentlichen halbkreisförmig. Insgesamt besitzt dieser Dosierspeicher 1 gleichfalls eine hohe Komprimierungsfähigkeit bei großem Volumen und einer hoch wäschverträglichen Gestaltung. In einer Öffnung des Deckels 7, bzw. in allen Öffnungen, soweit mehrere vorgesehen sind, können im einzelnen nicht dargestellte Flatterventile angeordnet sein. Die Flatterventile ermöglichen etwa eine verzögerte Rückstellung des Dosierspeichers 1 nach einem Auspumpvorgang.

Der Dosierspeicher gemäß Fig. 7 ist im wesentlichen tubenförmig gestaltet. Et weist in der Seitenansicht gemäß Fig. 7 eine im wesentlichen dreiecksförmige oder auch vieleckige Gestalt auf, wobei die Basis 9 des Dreiecks durch den Deckel 7 gebildet ist. Es ergibt sich also ein keilförmig zulaufender Zylinder bzw. ein Keil mit einendig kreisförmigem Querschnitt. Der Körper kann auch als Kugelausschnitt mit abgeplatteter Grundfläche bezeichnet werden. Die Austrittsöffnungen 2 sind in den Deckel 7 der Ausführungsform gemäß Fig. 7 als diesen gerade durchsetzende Kanäle ausgeformt. Die Spitze des Dreiecks ist durch eine Schweißnaht 10 gebildet. Aus der weiteren Seitenansicht gemäß Fig. 8 ist ersichtlich, daß dieser Dosierspeicher in einer Ebene senkrecht zur Zeichenebene der Fig. 7 eine im wesentlichen rechteckige Gestalt besitzt. Der Deckel 7 ist im wesentlichen kreisförmig gestaltet, was die Rückstellfähigkeit des Dosierspeichers gemäß dieser Ausführungsform wesentlich unterstützt.

Der Dosierspeicher gemäß der in Fig. 9 dargestellten Ausführungsform ist im Grundriß im wesentlichen rechteckig gestaltet, mit abgerundeten Ecken, woebi auch die Kontur des Deckels 7 stark abgerundete Ecken aufweist. Der Bodenbereich 3 ist hierzu im wesentlichen übereinstimmend geformt. Im Querschnitt ist erkennbar, daß der Dosierspeicher gemäß Fig. 9 bei insgesamt relativ flacher Gestaltung seitlich je eine eingezogene Faltung 4 aufweist.

Der Dosierspeicher gemäß Fig. 11 besitzt eine im wesentliche zylindrische Gestalt, wobei er im wesentlichen über seine gesamte Länge faltenbalgartig gestaltet ist. Der Deckel 7 besitzt wiederum Austrittsöffnungen 2 in Form von parallel zu der Mittelachse 11 verlaufenden Bohrungen. Aus der Quer schnittsdarstellung gemäß Fig. 12 ist ersichtlich, daß die Faltungen 4, bzw. die inneren Faltkerben 5 jeweils etwa eine Erstreckung entsprechend 1/5 des Radius aufweisen.

Der Dosierspeicher gemäß Fig. 13 ist aus zwei im Grundriß im wesentlichen kreisscheibenförmigen, flächig übereinander angeordneten Hohlkörpern 12 gebildet. Eine umlaufende, einwärts gerichtete Faltung 5 ist in der Berührungsebene der Hohlkörper 12 ausgebildet. Die Faltung 5 ist relativ weit in das Innere des Dosierspeichers 1 gemäß Fig. 13 eingezogen. Von besonderer Bedeutung ist die Gestaltung der Öffnung 2 bei dieser Ausführungsform. Die Öffnung ist kreisringförmig gebildet und umgibt einen Stutzen 13, in welchem der Deckel 7 gehaltert ist. In der Austrittsöffnung 2 ist ein Schwammaterial, beispielsweise eine Schaumstoffmaterial 14 angeordnet, welches den Durchfluß erschwert. Die Verbindung des Stutzens 13 mit dem Körper des Dosierspeichers 1 ist über ein weiterhin in der Öffnung 2 angeordnetes Bodengitter 15, gleichfalls aus Kunststoff bestehend wie der übrige Dosierspeicher auch, realisiert. Die Austrittsöffnung 2 ist gegenüber dem umgebenden Bereich des Dosierspeichers, einerseits des Deckels 7, andererseits des oberen Bereichs der Wandung 16, einwärts versetzt ausgebildet. Der Deckel 7, der in Fig. 13 bzw. Fig. 14 in geöffnetem Zustand dargestellt ist, bleibt während eines Entleerungsvorganges geschlossen. Die Wäschebehandlungsflüssigkeit strömt lediglich durch das Schwammaterial 17 aus. Bei einem Rückstellvorgang wird gleichermaßen Waschlauge bzw. Wasser auch nur durch das Schwammaterial 14 eingesaugt.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein.

## Patentansprüche

1. Dosierspeicher zur Aufnahme und Abgabe einer Wäschebehandlungsflüssigkeit in einer Waschmaschine oder dergleichen, mit einer Einfüllöffnung und mindestens einer ggf. mit der Einfüllöffnung zusammenfallenden, zur Abgabe der Wäschebehandlungsflüssigkeit dienenden Öffnung, wobei der Dosierspeicher elastisch verformbar ist, dadurch gekennzeichnet, daß der Dosierspeicher (1) durch eine zumindest teilweise faltenbalgartige Gestaltung in hierdurch vorgebbarer bevorzugter Gestaltänderung und Volumenreduzierung pumpenartig rückstellfähig komprimierbar ist und daß die Öffnung (2) in einem durch die Faltung im wesentlichen unbeeinflußbaren Wandungsbereich des Dosierspenders ausgebildet ist.

2. Dosierspeicher nach Anspruch 1, dadurch gekennzeichnet, daß der Dosierspeicher (1) deckelverschließbar ist und daß der Deckel (7) versteifend in dem durch die Faltung unbeeinflußten Wandungsbereich angeordnet ist.

3. Dosierspeicher nach Anspruch 1 oder 2, dadurch gekennzeichnet, daß der Deckel (7) zur Schaffung der Öffnung (2) durch ein im Inneren des Dosierspenders angeordnetes Öffnungselement bei einem Komprimierungsvorgang öffenbar ist.

4. Dosierspeicher nach Anspruch 3, dadurch gekennzeichnet, daß das Öffnungselement ein in dem dem Deckelbereich gegenüberliegenden Bodenbereich (3) des Dosierspeichers (1) verankerter und sich im wesentlichen parallel zur Komprimierungsrichtung erstreckender Öffnungsdorn (6) ist.

5. Dosierspeicher nach einem oder mehreren der vorhergehenden Ansprüche, dadurch gekennzeichnet, daß der Dosierspeicher (1) im Querschnitt im wesentlichen kugelartig ausgebildet ist und daß in einem einer Halbschale entsprechenden Bereich des Dosierspeichers Faltungen (4) ausgebildet sind, welche den deckel (7) in einer Draufsicht im wesentlichen kreisförmig umgeben.

6. Dosierspeicher nach Anspruch 5, dadurch gekennzeichnet, daß die Faltung (4) in der oberen, den Deckel aufnehmenden Halbschale ausgebildet sind.

7. Dosierspeicher nach einem der Ansprüche 1 bis 6, dadurch gekennzeichnet, daß der Dosierspeicher (1) langgestreckt ausgebildet ist und durch entsprechende faltenbalgartige Gestaltung quer zu seiner Längserstreckung komprimierbar ist.

8. Dosierspeicher nach Anspruch 7, dadurch gekennzeichnet, daß der Dosierspeicher (1) als in der Draufsicht im wesentlichen rechteckiger und in der Seitenansicht im wesentlichen dreiecksförmiger Körper gestaltet ist, wobei die Basis (9) des Dreiecks durch den mit als Öffnungen (2) dienenden Bohrungen versehenen Deckel (7) gebildet ist.

9. Dosierspeicher nach Anspruch 8, dadurch gekennzeichnet, daß der Deckel (7) im Grundriß im wesentlichen kreisförmig ist.

10. Dosierspeicher nach einem der Ansprüche 1 bis 9, dadurch gekennzeichnet, daß der Dosierspeicher (1) eine einwärts gerichtete Längsfalte (8) aufweist.

11. Dosierspeicher nach einem oder mehreren der vorhergehenden Ansprüche, dadurch gekennzeichnet, daß der Deckel (7) im vertikalen Querschnitt in seiner äußeren Kontur im wesentlichen halbkreisförmig ausgebildet ist.

12. Dosierspeicher nach einem oder mehreren der vorhergehenden Ansprüche, dadurch gekennzeichnet, daß in der Öffnung (2) ein Flatterventil angeordnet ist.

13. Dosierspeicher nach einem oder mehreren der vorhergehenden Ansprüche, dadurch gekennzeichnet, daß der Dosierspeicher (1) eine Vielzahl von Faltungen (4) aufweist und zylinderartig ausgebildet ist.

14. Dosierspeicher nach einem oder mehreren der vorhergehenden Ansprüche, dadurch gekennzeichnet, daß der Dosierspeicher (1) aus zwei im Grundriß im wesentlichen kreisscheibenförmigen, flächig übereinander angeordneten Hohlkörpern (12) gebildet ist und daß eine umlaufende, einwärtsgerichtete Faltung (4) in der Berührungsebene der Hohlkörper (12) ausgebildet ist.

15. Dosierspeicher nach einem oder mehreren der vorhergehenden Ansprüche, dadurch gekennzeichnet, daß die Öffnung (2) seitlich zu dem Deckel (7) ausgebildet ist.

16. Dosierspeicher nach einem oder mehreren der vorhergehenden Ansprüche, dadurch gekennzeichnet, daß die Öffnung (2) gegenüber einer Deckelaußenfläche bzw. einem umgebenden Außenwandbereich (16) des Dosierspeichers (1) versenkt angeordnet ist.

17. Dosierspeicher nach einem oder mehreren der vorhergehenden Ansprüche, dadurch gekennzeichnet, daß in dem Strömungsquerschnitt die Öffnung (2) ein den Durchfluß erschwerendes Element angeordnet ist.

18. Dosierspeicher nach einem oder mehreren der vorhergehenden Ansprüche, dadurch gekennzeichnet, daß das Element ein an den Strömungsquerschnitt angepaßtes Schwammteil (14) ist.

19. Dosierspeicher nach einem oder mehreren der vorhergehenden Ansprüche, dadurch gekennzeichnet, daß der Deckel (7) in einer stutzenartigen, die Öffnung (2) überragenden Halterung (13) aufnehmbar ist.

20. Dosierspeicher zur Aufnahme und Abgabe einer Wäschebehandlungsflüssigkeit in einer Waschmaschine oder dergleichen, mit einer Einfüllöffnung und mindestens eine gegebenenfalls mit der Einfüllöffnung zusammenfallenden, zur Abgabe der Wäschebehandlungsflüssigkeit dienenden Öffnung, gegebenenfalls mit einem oder mehreren der weiteren Merkmale der vorstehenden Ansprüche, dadurch gekennzeichnet, daß der Dosierspeicher (1) zur Erzielung eines Waschbretteffektes zumindest teilweise wellenförmig gestaltet ist.
